# EUROPÄISCHE PATENTSCHRIFT

(11) **EP 1 348 352 B1**
(45) Veröffentlichungstag und Bekanntmachung des Hinweises auf die Patenterteilung: **30.11.2005**
(21) Anmeldenummer: 03005482.9
(22) Anmeldetag: 17.03.2003
(51) Int. Cl.: A46B 9/02, A45D 40/26, A45D 40/24

(54) **Kosmetikeinheit**
Cosmetic unit
Unité applicateur de cosmétique

(30) Priorität: 27.03.2002 DE 10213643
(43) Veröffentlichungstag der Anmeldung: 01.10.2003
(73) Patentinhaber: GEKA BRUSH GMBH, 91572 Bechhofen (DE)
(72) Erfinder: Dumler, Norbert, 91522 Ansbach (DE); Fischer, Werner, 91596 Burk (DE)
(74) Vertreter: Schneck, Herbert

(56) Entgegenhaltungen:
- DE-A- 10 039 490
- US-A- 2 650 114

## Beschreibung

Die Erfindung richtet sich auf eine Kosmetikeinheit umfassend zwei unterschiedliche Applikatoren mit jeweils einem Stiel, wobei die Applikatoren jeweils in einen Vorrats-Behälter eintauchen, jeder Behälter einen Behälterhals mit einem Außengewinde aufweist, auf welches jeweils ein Kupplungsteil aufschraubbar ist, und wobei die beiden Behälter mittels der auf geschraubten, gleichzeitig als Verschlusskappe dienenden Kupplungsteile über eine Kupplungshülse lösbar miteinander verbindbar sind. Eine solche gattungsgemäße Kosmetikeinheit ist aus DE 100 39 490 A 1 bekannt.

Bei der gattungsgemäßen Kosmetikeinheit sind die Kupplungsteile mit Außengewinden versehen und zur Herstellung einer Verbindung in das Innengewinde der Kupplungshülse einschraubbar. Aufgrund der überlagerten Gewinde zwischen Behälterhals und dem jeweiligen Kupplungsteil einerseits und den Kupplungsteilen und der Kupplungshülse andererseits kann es dazu kommen, dass nicht definiert dasjenige Gewinde betätigt wird, welches eigentlich betätigt werden soll, so dass die Handhabung unter Umständen nicht ganz befriedigend ist.

Aus DE 197 33 290 ist eine Kosmetik-Applikator-Einheit bekannt, welche als ersten Applikator einen Pinsel und als zweiten Applikator einen Holz-Kosmetikstift umfasst. Die beiden Applikatoren sind dabei fest miteinander verbunden und der Verbindungsbereich durch eine Metall-Dekor-Hülse abgedeckt. Diese Lösung ist zwar ästhetisch sehr ansprechend, jedoch kostenaufwendig, weil zum Abfüllen eines kosmetischen Produkts, wie Nagellack oder Mascara-Masse, spezielle Abfüllmaschinen verwendet werden müssen, und weil die Metallhülse in der Herstellung und Verarbeitung teuer ist.

Aus US 5,509,742 B1 ist eine ähnliche Einheit bekannt, wobei auf der einen Seite ein Mascara-Bürstchen und auf der zweiten Seite ein Applikator für ein Abschminkmedium vorgesehen ist. Der zweite Applikator ist über eine Steckverbindung mit einem Kupplungsteil verbunden, in welches wiederum das Bürstchen eingesteckt ist.

Bekannt ist auch die Kombination eines Nagellackpinsels mit einem Mascara-Applikator, wobei die jeweiligen Behälter in ein Innengewinde einer Verbindungshülse einschraubbar sind. Eine ähnliche Konstruktion wird in US 3,690,777 beschrieben.

Wie schon bei der gattungsgemäß als bekannt vorausgesetzten Kosmetikeinheit soll auch erfindungsgemäß die Aufgabe gelöst werden, dass eine Abfüllung von Kosmetika, z.B. Mascara, mit herkömmlichen Maschinen bzw. Zuführungen ermöglicht wird, und dass andererseits die Verbraucherin die Möglichkeit hat, die beiden Einheiten individuell zu benutzen oder beim Einkauf auf ihre persönlichen Wünsche und Bedürfnisse zugeschnitten individuell zu kombinieren.

Darüber hinaus soll aber auch insbesondere die Aufgabe gelöst werden, die Festigkeit der einzelnen Verbindungen der verschiedenen Komponenten zu erhöhen und die Handhabung zu verbessern.

Diese Aufgabe wird erfindungsgemäß dadurch gelöst, dass die als Schraubkappen ausgebildeten Kupplungsteile mit der Kupplungshülse durch eine axial verlaufende Verzahnung drehfest und durch eine Rastnut-Rastwulst-Verbindung axial fest verbindbar sind.

Dabei ist vorzugsweise vorgesehen, dass am freien Rand der Kupplungsteile zur Erhöhung der Rastelastizität eine Ausnehmung angebracht ist.

Weiterhin ist es vorteilhaft, wenn die Kupplungsausnehmungen der Kupplungshülse und die Rastteile leicht konisch ausgebildet sind.

Die Kupplungseile können an ihrer Außenseite eine Riffelung aufweisen, welche einerseits eine leichte Betätigung bei der Verwendung als Schraubkappe ermöglicht und andererseits im Zusammenwirken mit korrespondierenden Längsvorsprüngen an der Innenseite der Ausnehmung der Kupplungshülse dort eine drehfeste Verbindung herstellt.

Günstigerweise ist vorgesehen, dass die Kupplungshülse eine mittige Zwischenwand aufweist, welche über Abschnitte verminderter Breite in die Zylinderwand der Kupplungshülse übergeht.

Weiterhin kann vorgesehen sein, dass die Kupplungsteile eine sich von deren Außenrand axial bis in den Bereich der Rastnut erstreckende Ausnehmung aufweisen.

Nachfolgend wird die Erfindung anhand eines bevorzugten Ausführungsbeispiels in Verbindung mit der Zeichnung näher beschrieben. Dabei zeigen:
Figur 1 einen Längsschnitt durch eine komplette erfindungsgemäße Kosmetikeinheit,
Figur 2 einen vergrößerten Längsschnitt durch die Kupplungshülse der Kosmetik-Einheit,
Figur 3 einen Längsschnitt durch ein Kupplungsteil und
Figur 4 eine Seitenansicht des Kupplungsteils.

Eine in der Zeichnung dargestellte Kosmetikeinheit 1 umfasst zwei Behälter 2, 3, wobei in jedem Behälter an einem Stiel 4, 5 ein Applikator 6, 7 angeordnet ist, der in eine in dem jeweiligen Behälter 2 bzw. 3 befindliche kosmetische Flüssigkeit eintaucht. Im Ausführungsbeispiel ist der Applikator 6 ein Mascarabürstchen und in dem Behälter 2 befindet sich Mascaraflüssigkeit und der Applikator 7 ein Nagellackpinsel und in dem Behälter 3 befindet sich Nagellack.

Jeder Behälter 2, 3 weist einen verjüngten Hals 8, 9 mit einem Außengewinde 10, 11 auf, auf welches ein gleichzeitig als individuelle Verschlusskappe dienendes Kupplungsteil 12 bzw. 13 mit einem korrespondierenden Innengewinde 14 aufgeschraubt ist. Jeder Stiel 4 bzw. 5 ist mit dem jeweiligen Kupplungsteil 12 bzw. 13 verbunden, d.h. einstückig mit diesem ausgebildet.

In jeden Behälterhals 8 bzw. 9 ist in an sich bekannter Weise eine Absteifeinrichtung 15, 16 auf- bzw. eingesetzt, wobei ein Ringkragen der Abstreifeinrichtung gleichzeitig als Dichtung an der Oberseite jeder Behälteröffnung dient.

Zur Verbindung der beiden Behälter 2 bzw. 3 dient eine Kupplungshülse 17, welche in Fig. 2 vergrößert dargestellt ist.

Die Kupplungshülse 17 umfasst zwei durch eine Zwischenwand 18 voneinander getrennte Kupplungsausnehmungen 19, 20, an deren Innenwand in Richtung der Längsachse 21, also axial verlaufende Drehsicherungs-Vorsprünge 22 ausgebildet sind, welche mit einer Riffelung 23 an der Außenseite eines leicht konisch geformten Abschnitts 24 der Kupplungsteile 12, 13 zusammenwirken, wenn die Kupplungsteile 12 bzw. 13 in die Kupplungsausnehmungen 19, 20 der Kupplungshülse 17 eingesteckt werden.

Für die beim Einstecken zu bewerkstelligende axiale Festlegung sind in den Kupplungsausnehmungen 19,20 parallel zur Zwischenwand 18 verlaufende Rastwulst-Abschnitte 25 vorgesehen, die in eine Rastnut 26 an den Kupplungsteilen 12 bzw. 13 einrasten.

Durch die vorstehend beschriebene erfindungsgemäße Ausgestaltung ist es möglich, die einzelnen Vorratsbehälter 2, 3 herstellerseitig mit konventionellen Maschinen zu befüllen und zu handhaben. Die Kupplungsteile 12, 13 werden ebenfalls mit vorhandenen Maschinen wie konventionelle Schraubkappen aufgeschraubt. Die so hergestellten Teil-Einheiten können - nachdem sie wie vorstehend erwähnt individuell abgefüllt wurden - vom Händler individuell geordert und beim Händler so angeboten werden.

Die Verbraucherin wählt sich die von ihr gewünschten Teil-Einheiten nach freiem Belieben aus und kann diese Teileinheiten durch einfaches axiales Zusammenstecken miteinander verbinden.

Für den praktischen Gebrauch kann der jeweils nicht benutzte Vorratsbehälter 2 bzw. 3 von dem Vorratsbehälter 3 bzw. 2 mit der zu benutzenden Kosmetikflüssigkeit abgeschraubt werden und dabei als eine Art Griff dienen, der ein besonders einfaches Handling ermöglicht. Das Abstreifen und Wiedereintauchen erfolgt in konventioneller Weise.

Wenn ein Vorratsbehälter 2, 3 leer ist, braucht nicht die gesamte Einheit weggeworfen zu werden, sondern durch Lösen der Steckverbindung kann die noch funktionsfähige, ganz oder teilweise gefüllte Einheit unter Austausch der leer gewordenen Teil-Einheit mit einer neuen Teil-Einheit kombiniert werden, wobei entweder die ursprüngliche Kombination wiederhergestellt oder je nach Wunsch der Verbraucherin eine neue Kombination geschaffen werden kann.

Die Kupplungshülse besteht vorteilhafter Weise aus Kunststoff, z.B. ABS, PP, PE, PA oder PET. Die Füge- bzw. Trennkräfte bei der Herstellung der axialen Verbindung zwischen den Kupplungsteilen 12 bzw. 13 und der Kupplungshülse 17 liegen günstiger Weise in der Größenordnung von 150 bis 160 N, können aber auch zwischen 15 und 300 N liegen.

Die Rastwülste 25 bestehen günstiger Weise aus drei Segmenten.

## Patentansprüche

1. Kosmetikeinheit (1) umfassend zwei unterschiedliche Applikatoren (6, 7) mit jeweils einem Stiel (4, 5), wobei die Applikatoren (6, 7) jeweils in einen Vorrats-Behälter eintauchen, jeder Behälter (2, 3) einen Behälterhals (8, 9) mit einem Außengewinde (10, 11) aufweist, auf welches jeweils ein Kupplungsteil (12, 13) aufschraubbar ist, und wobei die beiden Behälter (2, 3) mittels der aufgeschraubten, gleichzeitig als Verschlusskappe dienenden Kupplungsteile (12, 13) über eine Kupplungshülse (17) lösbar miteinander verbindbar sind,
**dadurch gekennzeichnet, dass** die als Schraubkappen ausgebildeten Kupplungsteile (12, 13) mit der Kupplungshülse (17) durch eine axial verlaufende Verzahnung drehfest und durch eine Rastnut-Rastwulst-Verbindung (25, 26) axial fest verbindbar sind.

2. Kosmetikeinheit nach Anspruch 1, **dadurch gekennzeichnet, dass** am freien Rand der Kupplungsteile (12, 13) zur Erhöhung der Rastelastizität wenigstens eine Ausnehmung (30) angebracht ist.

3. Kosmetikeinheit nach Anspruch 1, **dadurch gekennzeichnet, dass** Kupplungsausnehmungen (19, 20) der Kupplungshülse (17) und die Rastteile (25, 26) leicht konisch ausgebildet sind.

4. Kosmetikeinheit nach Anspruch 1, **dadurch gekennzeichnet, dass** die Kupplungsteile (12,13) an ihrer Außenseite eine Riffelung (23) aufweisen, welche einerseits eine leichte Betätigung bei der Verwendung als Schraubkappe ermöglicht und andererseits im Zusammenwirken mit korrespondierenden Längsvorsprüngen (22) an der Innenseite der Ausnehmung (19, 20) der Kupplungshülse (17) dort eine drehfeste Verbindung herstellen.

5. Kosmetikeinheit nach Anspruch 1, **dadurch gekennzeichnet, dass** die Kupplungshülse (17) eine mittige Zwischenwand (18) aufweist, welche über Abschnitte (27) verminderter Breite in die Zylinderwand (28) der Kupplungshülse (17) übergeht.

6. Kosmetikeinheit nach Anspruch 2, **dadurch gekennzeichnet, dass** die Kupplungsteile (12, 13) eine sich von deren Außenrand (29) axial bis in den Bereich der Rastnut (26) erstreckende Ausnehmung (30) aufweisen.

## Claims

1. A cosmetic unit (1) comprising two different applicators (6, 7) each with a stem (4, 5), each of the applicators (6, 7) dipping into a respective reservoir; each reservoir (2, 3) having a neck (8, 9) with an external thread (10, 11) on which to screw a coupling member (12, 13); and the two reservoirs (2, 3) being releasably attachable to each other via a coupling sleeve (17) by means of the coupling members (12, 13) which are screwed on and which simultaneously serve as a closure cap;
**characterized in that** the coupling members (12, 13) in the form of screw caps are non-rotarily attachable to the coupling sleeve (17) by an axial serration and are axially tightly attachable thereto by beaded sections (25) engaging with locking grooves (26).

2. A cosmetic unit according to claim 1, **characterized in that** at least one recess (30) is provided on the free edge of the coupling members (12, 13) for increased locking flexibility.

3. A cosmetic unit according to claim 1, **characterized in that** coupling recesses (19, 20) of the coupling sleeve (17) and the locking members (25, 26) are slightly conical.

4. A cosmetic unit according to claim 1, **characterized in that** the coupling members (12, 13) are externally provided with a fluting (23), which ensures ease of handling upon use as a screw cap and produces a non-rotary connection upon cooperation with corresponding longitudinal projections (22) on the inside of the recess (19, 20) of the coupling sleeve (17).

5. A cosmetic unit according to claim 1, **characterized in that** the coupling sleeve (17) has a central dividing wall (18) which, via sections (27) of reduced width, passes into the cylindrical wall (28) of the coupling sleeve (17).

6. A cosmetic unit according to claim 2, **characterized in that** the coupling members (12, 13) have a recess (30) which extends axially from the external edge (29) of the coupling members (12) as far as into the vicinity of the locking groove (26).

## Revendications

1. Unité d'applicateurs de cosmétiques (1) comprenant deux différents applicateurs (6, 7) avec respectivement une tige (4, 5), les applicateurs (6, 7) étant immergés respectivement dans un récipient de réserve, chaque récipient (2, 3) comportant un col de récipient (8, 9) avec un filetage extérieur (10, 11) sur lequel on peut visser respectivement un élément d'accouplement (12, 13) et les deux récipients (2, 3) pouvant être reliés entre eux de façon amovible à l'aide des éléments d'accouplement (12, 13) vissés faisant simultanément office de capuchon de fermeture par l'intermédiaire d'une douille accouplement (17),
**caractérisée en ce que** les éléments d'accouplements (12, 13) conçus sous la forme de capuchons à visser peuvent être reliés en direction axiale avec la douille d'accouplement (17) de façon solidaire en rotation par une denture s'étendant en direction radiale et de façon fixe par une liaison (25, 26) par rainure d'enclenchement/bourrelet d'enclenchement.

2. Unité d'applicateurs de cosmétiques selon la revendication 1, **caractérisée en ce qu'**au moins une encoche (30) est ménagée sur le bord libre des éléments d'accouplement (12, 13) pour augmenter l'élasticité d'enclenchement.

3. Unité d'applicateurs de cosmétiques selon la revendication 1, **caractérisée en ce que** des encoches d'accouplement (19, 20) de la douille d'accouplement (17) et les éléments d'enclenchement (25, 26) sont conçus de façon légèrement conique.

4. Unité d'applicateurs de cosmétiques selon la revendication 1, **caractérisée en ce que** les éléments d'accouplement (12, 13) comportent sur leur face extérieure une cannelure (23) qui permet d'une part un actionnement facile lors de l'utilisation en tant que capuchon à visser et qui d'autre part, en coopération avec des saillies longitudinales correspondantes (22) sur la face interne de l'encoche (19, 20) de la douille d'accouplement (17) forme à cet endroit une liaison solidaire rotation.

5. Unité d'applicateurs de cosmétiques selon la revendication 1, **caractérisée en ce que** la douille d'accouplement (17) comporte une paroi intermédiaire centrale (18), qui par des sections de largeur réduite (27) passe dans la paroi cylindrique (28) de la douille d'accouplement (17).

6. Unité d'applicateurs de cosmétiques selon la revendication 2, **caractérisée en ce que** les éléments d'accouplement (12, 13) comportent une encoche (30) s'étendant du bord extérieur (29) en direction axiale jusque dans la zone de la rainure d'enclenchement (26).
